# EUROPÄISCHE PATENTSCHRIFT

(11) **EP 0 029 822 B1**
(45) Veröffentlichungstag und Bekanntmachung des Hinweises auf die Patenterteilung: **29.12.1982**
(21) Anmeldenummer: 81100287.2
(22) Anmeldetag: 18.06.1979
(51) Int. Cl.: B65F 1/16

(54) **Behälter zum Aufnehmen und Pressen von Abfall**
Container for collecting and compressing waste
Récipient pour la réception et la compression de déchets

(30) Priorität: 24.11.1978 DE 2850959; 21.06.1978 CH 6735/78
(43) Veröffentlichungstag der Anmeldung: 03.06.1981
(62) Teilanmeldung aus: 79102015.9
(73) Patentinhaber: Apura GmbH + Co. PWA Einmalhandtücher, D-6200 Wiesbaden (DE)
(72) Erfinder: Baumann, Manfred, CH-9444 Diepoldsau (CH); Lohmann, Wolfgang, Dipl.- Kfm., D-6200 Wiesbaden (DE)
(74) Vertreter: Altenburg, Udo, Dipl.-Phys.

## Beschreibung

Die Erfindung betrifft einen mit einem Deckel verschließbaren Behälter zum Aufnehmen und Pressen von Abfall, insbesondere Papierabfall, bei dem der in den Behälter eintauchende und schwenkbar gelagerte Deckel eine für den Raumbedarf der einzelnen einzuwerfenden und zu pressenden Abfallstücke ausreichende Form aufweist und mit einem schwenkbar am Deckel gelagerten Handgriff verbunden ist, der seinerseits mit einer Verriegelungsklinke in Verbindung steht, die dazu bestimmt ist, einen Verriegelungsvorsprung des Behälters zu hintergreifen, wobei die Anordnung so aufgebaut ist, daß durch Anheben des Handgriffs gegen Federwirkung ein Verschwenken und damit ein Entriegeln der Verriegelungseinrichtung erfolgt.

Sobald der locker geschichtete Abfall einen bekannten Behälter dieser Art (FR-A-2 387 864) bis zur Unterseite des geschlossenen Deckels füllt, beginnt mit dem Deckel der Preßvorgang. Jedes weitere in den vom Deckel im geschlossenen Zustand des Behälters eingenommenen Raum eingeworfene Abfallstück wird vom sich schließenden Deckel einzeln zusammengepreßt und anschließend in den Behälter hineingedrückt. Hierzu ist nur ein relativ kleiner Druck erforderlich. Durch die Blockierung des Deckels im geschlossenen Zustand des Behälters muß der gepreßte Abfall in dem vorgegebenen Volumen des Behälters bleiben. Das hat zur Folge, daß nach kurzer Zeit die innere Spannung des Abfalls erlahmt, so daß er nicht mehr zurückfedert, wenn der Deckel wieder geöffnet wird. Dadurch entsteht bei geöffnetem Deckel ein freier der Form des Deckels entsprechender Raum im oberen Teil des Abfallbehälters, in den neue ungepreßte Abfallstücke geworfen werden können, die mit der nachfolgenden Deckelschließbewegung wieder gepreßt werden. In diesen bekannten Behälter kann ein Vielfaches des Behältervolumens an Abfall untergebracht werden.

Die Ausführungsform des bekannten Behälters gemäß Fig. 9 der FR-A-2 387 864 weist einen dreiarmigen Hebel auf, der ein vom Deckel gesondertes Bauteil darstellt und an dem Deckel schwenkbar gelagert ist. Ein Arm dieses Hebels dient als Handgriff, ein zweiter Arm als Verriegelungsklinke und der dritte Arm als Teil einer durch eine Feder beaufschlagten Vorspannungseinrichtung der Verriegelungseinrichtung. Dieser bekannte Aufbau von Behälter, Deckel und Betätigungs- bzw. Verriegelungseinrichtung ist konstruktiv recht aufwendig und daher relativ störanfällig und erfordert außerdem einen relativ großen Herstellungsaufwand.

Die Aufgabe der vorliegenden Erfindung besteht darin, einen Behälter der eingangs genannten Art zu schaffen, der konstruktiv einfacher und störunanfälliger aufgebaut ist und einen geringen Herstellungsaufwand erfordert.

Diese Aufgabe wird bei einem Behälter der eingangs genannten Art erfindungsgemäß dadurch gelöst, daß der Handgriff über ein elastisch biegsames L-förmiges Verbindungselement mit dem Deckel verbunden ist, wobei der eine mit dem Handgriff verbundene Schenkel des L-förmigen Verbindungselementes im wesentlichen in Längsrichtung des Behälters und der andere mit dem Deckel verbundene Schenkel des L-förmigen Verbindungselementes im wesentlichen quer zur Längsrichtung des Behälters verläuft, daß die Verriegelungsklinke an dem mit dem Handgriff verbundenen Schenkel des L-förmigen Verbindungselementes angeordnet ist und daß der Deckel, das L-förmige Verbindungselement, die Verriegelungsklinke und der Handgriff aus einem einzigen Spritzgußteil bestehen. Diese erfindungsgemäße Ausgestaltung des Behälters ist konstruktiv äußerst einfach, kostensparend herzustellen und im Betrieb äußerst zuverlässig.

Vorteilhafte Ausgestaltungen des erfindungsgemäßen Behälters, insbesondere zur Begrenzung der Bewegung des mit dem Handgriff verbundenen Schenkels des L-förmigen Verbindungselementes beim Ent- und Verriegeln der Verriegelungseinrichtung, sind in den Unteransprüchen angeführt.

Im nachfolgenden wird die Erfindung anhand eines Ausführungsbeispiels in Verbindung mit der Zeichnung näher erläutert. Es zeigt
Fig. 1 eine Draufsicht auf eine einstückig als Spritzgußteil ausgebildete Einrichtung, bestehend aus einem Deckel, seiner Betätigungseinrichtung und einem Teil der Einrichtung zum Blockieren des Deckels, und
Fig. 2 einen Schnitt längs der Linie VII-VII in Fig. 1.

In Fig. 1 und 2 ist ein gitterförmiger Preßdeckel 29 mit nach oben und unten offenen Durchbrechungen 30 gezeigt, dessen Design an einen gitterförmigen Abfallkorb angepaßt ist. Ein solcher Deckel könnte jedoch auf seiner Oberseite oder Unterseite auch durchgehend abgeschlossen sein. Falls die Unterseite offen ist, wie dies im dargestellten Beispiel der Fall ist, muß das Rastermaß auf die Größe des Abfalls -.i)gestimmt sein, d. h. die Unterseite des Deckels muß in der Lage sein, den Abfall bei geschlossenem Zustand des Deckels in das Behälterinnere zu pressen. An der Vorderseite des Deckels 29 ist ein Handgriff 32 vorgesehen, der über ein biegsames L-förmiges Verbindungselement 31 mit dem Deckel verbunden ist. An der Außenseite des vertikalen Schenkels des Verbindungselementes 31 ist eine Klinke 33 angeordnet, die mit einem am Behälter vorgesehenen Vorsprung beim Verschließen des Behälters in Eingriff kommt und den Deckel blockiert. Diese Verriegelung wird durch leichtes Drücken des Handgriffes 32 bzw. des vertikalen Schenkels des Verbindungselementes 31 nach innen beim Öffnen des Deckels 29 gelöst. Um eine Beschädigung des Verbindungselementes 31 zu verhindern, wird die Bewegung des vertikalen Schenkels des Verbindungselementes nach hinten bzw. vorn durch Anschläge 34 bzw. 35, 36 am Behälter begrenzt. Der Deckel 29 mit seiner Betätigungseinrichtung 31, 32 und der Klinke 33 der Verriegelungseinrichtung wird in sehr kostensparender Weise einstückig im Spritzgußverfahren hergestellt.

## Patentansprüche

1. Mit einem Deckel (29) verschließbarer Behälter zum Aufnehmen und Pressen von Abfall, insbesondere Papierabfall, bei dem der in den Behälter eintauchende und schwenkbar gelagerte Deckel (29) eine für den Raumbedarf der einzelnen einzuwerfenden und zu pressenden Abfallstücke ausreichende Form aufweist und mit einem schwenkbar am Deckel (29) gelagerten Handgriff (32) verbunden ist, der seinerseits mit einer Verriegelungsklinke (33) in Verbindung steht, die dazu bestimmt ist, einen Verriegelungsvorsprung des Behälters zu hintergreifen, wobei die Anordnung so aufgebaut ist, daß durch Anheben des Handgriffs (32) gegen Federwirkung ein Verschwenken und damit ein Entriegeln der Verriegelungseinrichtung erfolgt, dadurch gekennzeichnet, daß der Handgriff (32) über ein elastisch biegsames L-förmiges Verbindungselement (31) mit dem Deckel (29) verbunden ist, wobei der eine mit dem Handgriff (32) verbundene Schenkel des L-förmigen Verbindungselementes (31) im wesentlichen in Längsrichtung des Behälters und der andere mit dem Deckel (29) verbundene Schenkel des L-förmigen Verbindungselementes (31) im wesentlichen quer zur Längsrichtung des Behälters verläuft, daß die Verriegelungsklinke (33) an dem mit dem Handgriff (32) verbundenen Schenkel des L-förmigen Verbindungselementes (31) angeordnet ist und daß der Deckel (29), das L-förmige Verbindungselement (31), die Verriegelungsklinke (33) und der Handgriff (32) aus einem einzigen Spritzgußteil bestehen.

2. Behälter nach Anspruch 1, dadurch gekennzeichnet, daß der Deckel (29) eine gitterartige, in mindestens einer vertikalen Richtung offene Form aufweist.

3. Behälter nach Anspruch 1 oder 2, dadurch gekennzeichnet, daß am Behälter ein Anschlag (34) zur Begrenzung der Bewegung des mit dem Handgriff (32) verbundenen Schenkels des L-förmigen Verbindungselements (31) beim Entriegeln der Verriegelungseinrichtung vorgesehen ist.

4. Behälter nach einem der Ansprüche 1 bis 3, dadurch gekennzeichnet, daß am Behälter ein Anschlag (35, 36) zur Begrenzung der Bewegung des mit dem Handgriff (32) verbundenen Schenkels des L-förmigen Verbindungselementes (31) beim Verriegeln der Verriegelungseinrichtung vorgesehen ist.

## Claims

1. Container closable by a lid (29) for receiving and compressing refuse, in particular paper refuse, in which the pivotally mounted lid (29) dipping into the container has a satisfactory shape for the space requirement of the individual pieces of rubbish to be thrown in and compressed and is connected to a hand grip (32) which is pivotally mounted on the lid (29) and which in turn is connected to a latching device (33) which is intended to engage behind a latching projection on the container, whereby the arrangement is so constructed that by lifting the hand grip (32) against a spring force a swivelling and thus unlatching of the latching device occurs, characterised in that the hand grip (32) is connected to the lid (29) by means of an elastically flexible L-shaped connecting member (31), whereby the one limb of the L-shaped connecting member (31) connected to the hand grip (32) extends substantially in the longitudinal direction of the container and the other limb of the L-shaped connecting member (31) connected to the lid (29) extends substantially transverse to the longitudinal direction of the container, that the latching device (33) is arranged on the limb of the L-shaped connecting member (31) connected to the hand grip (32) and that the lid (29), the L-shaped connecting member (31), the latching device (33) and the hand grip (32) comprise a single injection moulded component.

2. Container as claimed in Claim 1, characterised in that the lid (29) has a latticed construction open in at least a vertical direction.

3. Container as claimed in Claim 1 or 2, characterised in that an abutment (34) is provided on the container for limiting the movement of the limb of the L-shaped connecting member (31) connected to the hand grip (32) when unlatching the latching device.

4. Container as claimed in one of Claims 1 to 3, characterised in that an abutment (35, 36) is provided on the container for limiting the movement of the limb of the L-shaped connecting member (31) connected to the hand grip (32) when latching the latching device.

## Revendications

1. Récipient fermant par un couvercle (29) pour recevoir et comprimer des déchets, en particulier des déchets de papier, dont le couvercle (29) monté à charnière s'encastre dans le récipient à la fermeture et possède une forme suffisamment volumineuse pour que, lorsqu'il est fermé alors que le récipient contient déjà des déchets, le couvercle (29) comprime ces déchets en créant la place nécessaire dans le récipient pour la réception de déchets qui y sont jetés ensuite individuellement et comprimés à leur tour à la fermeture du couvercle, le couvercle (29) étant muni d'une poignée (32) montée inclinable sur lui et combinée avec un cliquet de verrouillage (33) qui se crante derrière une saillie de verrouillage du récipient à la fermeture, l'agencement étant tel que le soulèvement de la poignée (32) contre une force élastique provoque l'inclinaison et par suite le déverrouillage du dispositif de verrouillage, caractérisé en ce que la poignée (32) est reliée au couvercle (29) par un élément de liaison élastique flexible (31) en forme de L, la branche reliée à la poignée (32) de cet élément de liaison (31) étant orientée essentiellement dans la direction longitudinale du récipient et l'autre branche, reliée au couvercle (29), étant orientée essentiellement transversalement à cette direction, que le cliquet de verrouillage (33) est disposé sur la branche de l'élément de liaison (31) reliée à la poignée (32) et que le couvercle (29), l'élément de liaison en L (31), le cliquet de verrouillage (33) et la poignée (32) sont faits d'une seule pièce moulée par injection.

2. Récipient selon la revendication 1, caractérisé en ce que le couvercle (29) possède une structure alvéolée qui est au moins ouverte d'un côté dans le sens vertical.

3. Récipient selon la revendication 1 ou 2, caractérisé en ce qu'il possède une butée (34) pour limiter le mouvement de la branche de l'élément de liaison en L (31) reliée à la poignée (32) au déverrouillage du dispositif de verrouillage.

4. Récipient selon une des revendications 1 à 3, caractérisé en ce qu'il présente une butée (35, 36) pour limiter le mouvement de la branche de l'élément de liaison en L (31) reliée à la poignée (32) au verrouillage du dispositif de verrouillage.
